# EUROPÄISCHE PATENTSCHRIFT

(11) **EP 4 021 246 B1**
(45) Veröffentlichungstag und Bekanntmachung des Hinweises auf die Patenterteilung: **01.11.2023**
(21) Anmeldenummer: 20753336.5
(22) Anmeldetag: 05.08.2020
(51) Int. Cl.: A47B 88/427

(54) **VORRICHTUNG ZUR FIXIERUNG EINES SCHUBKASTENS**
DEVICE FOR FIXING A DRAWER
DISPOSITIF DE FIXATION D'UN TIROIR

(30) Priorität: 26.08.2019 DE 102019122856
(43) Veröffentlichungstag der Anmeldung: 06.07.2022
(73) Patentinhaber: Paul Hettich GmbH & Co. KG, 32278 Kirchlengern (DE)
(72) Erfinder: KLAUS, Stefan, 32257 Bünde (DE)
(74) Vertreter: Dantz, Jan Henning
(86) Internationale Anmeldenummer: PCT/EP2020/072000
(87) Internationale Veröffentlichungsnummer: WO 2021/037504

(56) Entgegenhaltungen:
- DE-A1-102013 114 722
- DE-A1-102018 114 712
- ES-U- 1 016 155

## Beschreibung

Die vorliegende Erfindung betrifft eine Vorrichtung zur Fixierung eines Schubkastens an einer Schiene einer Auszugsführung, umfassend einen Schubkasten, ein an einer Schiene festgelegtes Befestigungsmittel und ein an dem Schubkasten gehaltenes Aufnahmeelement, das zumindest teilweise durch das Befestigungsmittel übergriffen ist, wobei das Aufnahmeelement bewegbar an dem Schubkasten gehalten ist und zu dem Befestigungsmittel hin vorgespannt ist.

In der DE 20 2008 011 114 U1 ist eine Auszugsführung für Schubkästen gezeigt, bei der an einer Schiene der Auszugsführung ein Haken integral ausgebildet oder festgelegt ist. An dem Haken kann dabei ein Federelement vorgesehen sein, um den Schubkasten klemmend zwischen dem rückseitigen Haken und einer vorderen Befestigungsvorrichtung anzuordnen. Dadurch wird allerdings die Überdeckung zwischen Haken und Schubkasten reduziert.

Ein Schubkasten besitzt fertigungsbedingte Toleranzen in Längsrichtung einer Schiene der Auszugsführung. Damit die Auszugsführung für unterschiedliche Schubkästen eingesetzt werden kann, ist zudem die Länge des meist hakenförmigen Befestigungsmittels in Längsrichtung des Schubkastens begrenzt, beispielsweise damit das Befestigungsmittel in eine Öffnung in einer Rückwand aus einem Holzwerkstoff einfügbar ist. Falls es durch solche Toleranzen zu einer fehlenden Überdeckung des Befestigungsmittels mit einem Aufnahmeelement an der Rückseite des Schubkastens kommt, ist der Schubkasten nicht mehr gegen ein Anheben gesichert.

Die DE 10 2018 114 712 A1 offenbart eine Vorrichtung zum Festlegen eines Schubelementes an einer Schiene einer Auszugsführung, bei der ein Halteteil in eine Befestigungseinrichtung eintaucht und dort über Klemmkörper festgelegt wird. Die Klemmkörper sind auf beiden Seiten des Halteteils angeordnet und werden an einer geneigten Seitenwand für eine Klemmung abgestützt.

In der DE 10 2013 114 722 A1 ist eine Aufnahmeeinheit offenbart, bei der eine Einsteckspitze zwischen zwei Aufnahmekörpern gehalten ist. Durch Verstellung der Aufnahmeeinheit wird die Neigung des Schubkastens eingestellt. Die Aufnahmekörper sind federbelastet und somit zu der Einsteckspitze vorgespannt.

ES 1 016 155 offenbart eine weitere Befestigungsvorrichtung zur Fixierung eines Schubelementes.

Die EP 1 986 523 B1 schlägt daher eine verstellbare Halterung an einem rückwärtigen Ende einer Laufschiene vor, um einen Schubkasten festzulegen. Die verstellbare Halterung weist eine Vielzahl von Bauteilen auf, so dass die Montage und Herstellung aufwändig sind.

Es ist daher Aufgabe der vorliegenden Erfindung, eine Vorrichtung zur Fixierung eines Schubkastens an einer Schiene einer Auszugsführung zu schaffen, die mit einfachen Mitteln einen Toleranzausgleich bei fertigungsbedingten Längenänderungen schafft.

Diese Aufgabe wird mit einer Vorrichtung mit den Merkmalen des Anspruches 1 gelöst.

Bei der erfindungsgemäßen Vorrichtung ist das Aufnahmeelement, das zumindest teilweise durch das Befestigungsmittel übergriffen ist, bewegbar an dem Schubkasten gehalten und zu dem Befestigungsmittel hin vorgespannt. Dadurch kann in Längsrichtung der Schiene ein Toleranzausgleich stattfinden, so dass für eine ausreichende Überdeckung des Befestigungsmittels an dem Aufnahmeelement gesorgt ist. Dies gewährleistet eine sichere Fixierung des Schubkastens an der Schiene der Auszugsführung.

Erfindungsgemäß ist das Aufnahmeelement in einer Montageposition beabstandet zu einer Rückwand und einem Boden des Schubkastens angeordnet und wird bei der Montage über das Befestigungsmittel zu dem Schubkasten gegen die Kraft einer Feder oder des elastischen Aufnahmeelementes bewegt. Dadurch kann in der montierten Position das Befestigungsmittel klemmend an dem Aufnahmeelement anliegen, wobei die Klemmkraft wahlweise durch eine zusätzliche Feder oder durch das elastisch ausgebildete Aufnahmeelement selbst erzeugt wird.

In einer ersten erfindungsgemäßen Variante ist das Aufnahmeelement an einem Halter verschiebbar geführt. Dabei sind an dem Halter und dem Aufnahmeelement entsprechende lineare Führungsmittel ausgebildet, wie Stege, Nuten oder andere Elemente, die eine Verschiebung in Längsrichtung der Schiene führen. In einer zweiten erfindungsgemäßen Variante kann statt dem Verschieben das Aufnahmeelement an dem Lagerelement verschwenkbar gehalten sein, insbesondere drehbar. Dabei kann das Aufnahmeelement sowohl um eine vertikale Achse als auch um eine horizontale Achse verschwenkbar angeordnet werden.

Vorzugsweise ist das Aufnahmeelement durch eine zusätzliche Feder zu dem Befestigungsmittel hin vorgespannt. Die Feder kann dann zwischen dem Aufnahmeelement und einem Halter angeordnet sein.

Für eine optimale Positionierung des Schubkastens kann an dem Aufnahmeelement eine im Wesentlichen keilförmige Aufnahme zur Zentrierung des Befestigungsmittels ausgebildet sein. Die Aufnahme kann dabei an der Oberseite offen sein und als offene nutförmige Aufnahme ausgebildet sein. An dieser Aufnahme sind vorzugsweise an zwei gegenüberliegenden Seiten geneigt zur Längsrichtung der Schiene ausgebildete Seitenwände vorgesehen, die das Befestigungsmittel an dem Aufnahmeelement zentrieren. Eine Zentrierung kann auch dadurch erfolgen, dass die Seitenwände an der Aufnahme selbst geneigt zur Vertikalen ausgerichtet sind, so dass das Befestigungsmittel mittig zwischen die Seitenwände eingefügt wird.

In einer weiteren Ausgestaltung kann das Aufnahmeelement eine Hülse umfassen, in der das Befestigungsmittel zumindest teilweise eingesteckt ist. Eine solche Hülse kann verschiebbar an einem rohrförmigen Halter gelagert sein, so dass sich ein besonders kompakter Aufbau ergibt.

Der Halter oder das Lagerelement sind vorzugsweise an einer Seitenzarge des Schubkastens festgelegt. Hierfür kann in der Seitenzarge eine Festlegung eines Trägers erfolgen, der beispielsweise aus einem gebogenen Metallblech hergestellt ist und an einem von der Seitenzarge herausragenden Steg Mittel zur Führung oder Halterung des Aufnahmeelementes aufweist. Alternativ kann der Halter oder das Lagerelement auch an einem Boden oder einer Rückwand des Schubkastens fixiert sein.

Für eine einfache Herstellung kann das Befestigungsmittel integral mit der Schiene der Auszugsführung ausgebildet sein und in Seitenansicht winkelförmig hervorstehen. Vorteilhafterweise kann das Befestigungsmittel als Haken ausgebildet sein und umfasst dann einen von der Schiene nach oben ragenden Steg und einen parallel zur Längsrichtung angeordneten Steg. Alternativ kann das Befestigungsmittel als zusätzliches Bauteil, beispielsweise an einem Stopfen oder an einer Kappe an der Schiene, fixiert sein.

Die erfindungsgemäße Vorrichtung zur Fixierung eines Schubkastens an einer Schiene der Auszugsführung wird insbesondere für Möbel oder Haushaltsgeräte eingesetzt, um einen Schubkasten sicher an der Schiene zu befestigen.

Die Erfindung wird nachfolgend anhand von mehreren Ausführungsbeispielen mit Bezug auf die beigefügten Zeichnungen näher erläutert. Es zeigen:
- Figur 1A: eine perspektivische Ansicht eines Möbels mit mehreren Schubkästen;
- Figur 1B: eine perspektivische Ansicht eines Schubkastens mit einer Vorrichtung zur Fixierung des Schubkastens an einer Schiene gemäß einem ersten Ausführungsbeispiel;
- Figuren 2A und 2B: zwei Ansichten der Vorrichtung der Figur 1 bei der Montage;
- Figuren 3A und 3B: zwei Ansichten der Vorrichtung in der montierten Position;
- Figur 4: eine perspektivische Ansicht einer Vorrichtung zur Fixierung eines Schubkastens gemäß einem zweiten Ausführungsbeispiel;
- Figuren 5A und 5B: zwei Ansichten der Vorrichtung der Figur 4 bei der Montage;
- Figuren 6A und 6B: zwei Ansichten der Vorrichtung der Figur 4 in der montierten Position;
- Figur 7: eine Ansicht einer Vorrichtung zur Fixierung eines Schubkastens gemäß einem dritten Ausführungsbeispiel;
- Figur 8: eine Ansicht der Vorrichtung der Figur 7 bei der Montage;
- Figuren 9A und 9B: zwei Ansichten der Vorrichtung der Figur 8 in der montierten Position;
- Figur 10: eine Ansicht einer Vorrichtung zur Fixierung eines Schubkastens gemäß einem vierten Ausführungsbeispiel;
- Figur 11: eine Ansicht der Vorrichtung der Figur 10 bei der Montage;
- Figuren 12A und 12B: zwei Ansichten der Vorrichtung der Figur 11 in der montierten Position;
- Figur 13: eine Ansicht eines Schubkastens mit einer Vorrichtung gemäß einem fünften Ausführungsbeispiel;
- Figuren 14A bis 14C: mehrere Ansichten der Figur 13 bei der Montage;
- Figuren 15A und 15B: zwei Ansichten der Vorrichtung der Figur 14 in der montierten Position;
- Figur 16: eine Ansicht eines modifizierten sechsten Ausführungsbeispiels;
- Figuren 17A und 17B: zwei Ansichten eines modifizierten weiteren Ausführungsbeispiels, und
- Figuren 18A und 18B: zwei Ansichten des Ausführungsbeispiels der Figur 17 in der montierten Position.

Ein Möbel 100 umfasst einen Möbelkorpus 101, an dem ein oder mehrere Schubkästen 1 verfahrbar gelagert sind. Hierfür sind jeweils Auszugsführungen vorgesehen, die an den beiden Seitenwänden des Möbelkorpus 2 festgelegt sind.

Jeder Schubkasten 1 umfasst einen Boden 2 und zwei Seitenzargen 3, wobei in Figur 1B nur der hintere Eckbereich des Schubkastens 1 ohne Rückwand dargestellt ist, wobei auf die Darstellung der Rückwand auch bei den nachfolgenden Figuren 2 - 16, verzichtet wurde. Die Seitenzarge 3 ist hohl ausgebildet, so dass in dem Innenraum Mittel zur Befestigung einer Rückwand vorgesehen sind. Ferner kann in der Seitenzarge 3 ein Träger vorgesehen sein, an dem eine Vorrichtung zur Fixierung des Schubkastens 1 an einer Schiene 4 einer Auszugsführung angeordnet ist.

Die Schiene 4 umfasst ein Befestigungsmittel, hier in Form eines Hakens 5, der integral mit der Schiene 4 ausgebildet ist, aber auch als separates Bauteil hergestellt sein kann. Der Haken 5 umfasst einen nach oben hervorstehenden Steg 6 sowie einen in Längsrichtung der Schiene 4 ausgerichteten Steg 7, der zu dem Schubkasten 1 hin gewandt ist.

Um den Schubkasten 1 an der Schiene 4 zu fixieren, ist ein Aufnahmeelement 10 vorgesehen, das von dem horizontalen Steg 7 des Hakens 5 zumindest teilweise übergriffen ist.

In den Figuren 2A und 2B ist die Vorrichtung zur Fixierung des Schubkastens 1 an der Schiene 4 ohne die Seitenzarge 3 dargestellt. In der Seitenzarge 3 ist ein Träger 17 fixiert, der an zwei abgewinkelten Abschnitten 18 mit Öffnungen in der Seitenzarge festgelegt sein kann, beispielsweise durch einen Bolzen, der die Öffnungen in den Abschnitten 18 durchgreift. Der Träger 17 ist aus einem gebogenen Metallblech hergestellt und umfasst einen von der Seitenzarge 3 nach innen hervorstehenden Steg 16, an dem ein Halter 14 fixiert ist. Der Halter 14 dient zur verschiebbaren Lagerung des Aufnahmeelementes 10, an dem seitlich hervorstehende Leisten 15 ausgebildet sind, die in entsprechende Nuten an dem Halter 14 eingreifen. Das so linear geführte Aufnahmeelement 10 ist über eine Feder 13 zur Rückseite hin vorgespannt.

Soll der Schubkasten 1 an dem Haken 5 montiert werden, wird der Schubkasten 1 mit dem Aufnahmeelement 10 zu dem Haken 5 hin verschoben, bis die in den Figuren 3A und 3B gezeigte montierte Position erreicht ist. Der Haken 5 übergreift mit dem Steg 7 das Aufnahmeelement 10, und dieses kann, je nach Länge des Schubkastens 1, in Längsrichtung der Schiene 4 variabel in den Halter 14 eingedrückt werden. Die Feder 13 ist dabei an einem Ende an dem Halter 14 abgestützt und auf der gegenüberliegenden Seite an dem Aufnahmeelement 10, das zu dem Haken 5 hin vorgespannt ist.

Das Aufnahmeelement 10 weist an seiner Oberseite eine nutförmige Aufnahme 11 auf, die zwei Seitenwände 12 umfasst, die sich keilförmig verjüngen. Dadurch kann der Haken 5 bei der Montage zentriert werden, falls der Haken 5 außermittig an der Aufnahme 11 des Aufnahmeelementes 10 aufgesetzt wird. Die Breite der nutförmigen Aufnahme 11 kann auch geringer ausgebildet sein, um eine genauere Zentrierung des Hakens 5 relativ zu dem Aufnahmeelement 10 bei der Montage bewirken zu können. Ebenfalls ist es möglich nur die Aufnahme auf einer Seite des Schubkastens als Zentrierung zu nutzen und die Aufnahme auf der anderen Seite des Schubkastens gezielt breiter zu gestalten, um eine Fest- Loslager-Situation zu erhalten, die ein Verspannen des Systems aufgrund von Breitentoleranzen verhindern kann. Gleiches gilt auch für die Zentrierungen der weiteren Ausführungsbeispiele. Zum einfacheren Kontaktieren kann die Aufnahme 11 an der Rückseite eine kleine Schrägfläche oder eine Fase aufweisen.

Nachfolgend werden weitere Ausführungsbeispiele beschrieben, bei denen die gleichen Bauteile wie bei dem ersten Ausführungsbeispiel mit den gleichen Bezugszeichen bezeichnet sind.

In Figur 4 ist ein Schubkasten 1 gezeigt, bei dem an dem in der Seitenzarge 3 festgelegten Träger 17 ein modifiziertes Aufnahmeelement 20 gehalten ist, das nicht verschiebbar, sondern drehbar gelagert ist und von dem Haken 5 übergriffen wird.

Wie die Detailansichten der Figuren 5A und 5B bei der Montage zeigen, ist an dem Träger 17 an dem nach innen ragenden Steg 16 ein Lagerelement 27 angeformt, an dem eine Achse 24 durchgesteckt ist. An der Achse 24 ist das Aufnahmeelement 20 drehbar gelagert, das eine nutförmige Aufnahme 22 mit zwei nach oben ragenden Stegen 21 aufweist, die sich nach unten hin keilförmig verjüngen, so dass der Haken 5 bei der Montage in einem gewissen Umfang zentriert wird. Das Aufnahmeelement 20 steht dabei in der Montageposition mit den Stegen 21 zu dem Haken 5 zur Rückseite hervor und kann dann um die Achse 24 verschwenkt werden. Im Bereich der Achse 24 ist mindestens eine Feder 23 vorgesehen, die in diesem Ausführungsbeispiel als Schenkelfeder ausgebildet ist und mit einem Schenkel 25 an dem Steg 16 und mit dem gegenüberliegenden Schenkel 26 an dem Aufnahmeelement 20 abgestützt ist. Die mindestens eine Feder 23 spannt das Aufnahmeelement 20 zu dem Haken 5 vor. Die mindestens eine Feder 23 kann auch am Steg 16 mittels einer Prägung festgelegt sein.

Wird der Schubkasten 1 montiert, bewegt sich das Aufnahmeelement 20 zu dem Haken 5 hin, wie dies in den Figuren 6A und 6B gezeigt ist. Der Haken 5 übergreift mit seinem Steg 7 das Aufnahmeelement 20 und drückt dieses gegen die Kraft der Feder 23 nach vorne, so dass ein gewisser Toleranzausgleich stattfindet. Der Schubkasten 1 ist über den Haken 5, der das Aufnahmeelement 20 übergreift, gegen ein Anheben im rückwärtigen Bereich gesichert.

In Figur 7 ist ein modifiziertes Ausführungsbeispiel gezeigt, bei dem ein Schubkasten 1 ein elastisches Aufnahmeelement 30 aufweist, das von dem Haken 5 an der Schiene 4 teilweise übergriffen ist. Das Aufnahmeelement 30 ist zwischen zwei Zapfen 31 und 32 gespannt und liegt in einem mittleren Bereich zwischen den Zapfen 31 und 32 an dem Haken 5 an.

In Figur 8 ist das Aufnahmeelement 30 vor der Montage gezeigt, wenn der Haken 5 beabstandet angeordnet ist. Das Aufnahmeelement 30 ist zur Rückseite hin gebogen ausgebildet und an gegenüberliegenden Enden um die Zapfen 31 und 32 gewickelt. Dabei ist ein Zapfen 31 fest an dem Steg 16 des Trägers 17 angeordnet, während der zweite Zapfen 32 an einem Langloch 33 an dem Steg 16 verschiebbar ist. An dem Steg 16 ist ferner ein Anschlag 34 vorgesehen, der durch einen nach oben abgebogenen Abschnitt an dem Steg 16 angeformt ist und zwischen den zwei Zapfen 31 und 32 positioniert ist.

Wird nun zur Montage des Schubkastens dieser relativ zu dem Haken 5 bewegt, gelangt der Haken 5 mit dem nach oben ragenden Steg 6 in Kontakt mit dem Aufnahmeelement 30, und der Steg 7 übergreift das Aufnahmeelement 30. Für den Toleranzausgleich kann nun das Aufnahmeelement 30 gebogen werden, wobei der Zapfen 32 entlang dem Langloch 33 verschoben wird, wie dies in den Figuren 9A und 9B gezeigt ist. Der Haken 5 übergreift dann das Aufnahmeelement 30 in der verstellten Position und zudem auch den Anschlag 34. Auch über dieses elastische Aufnahmeelement 30, das beispielsweise aus einem gebogenen Blech hergestellt ist und in Längsrichtung der Schiene 4 federt, kann der Haken 5 sicher mit dem Schubkasten 1 verbunden werden, um ein Anheben des Schubkastens 1 im rückwärtigen Bereich zu verhindern.

In Figur 10 ist ein viertes Ausführungsbeispiel einer Vorrichtung zur Fixierung eines Schubkastens 1 an einem Haken 5 an der Schiene 4 gezeigt, wobei ein an dem Steg 16 des Trägers 17 angeordnetes Aufnahmeelement 40 verschwenkbar ist, um einen Toleranzausgleich in Längsrichtung der Schiene 4 vornehmen zu können.

Wie aus der Figur 11 ersichtlich ist, besitzt das Aufnahmeelement 40 einen Halteabschnitt 41, der an dem Träger 17 festgelegt ist. Der Halteabschnitt 41 ist dabei winklig zu dem stegförmigen Aufnahmeelement 40 angeordnet, das um eine in Wesentlichen vertikale Achse verschwenkbar ist. An dem Aufnahmeelement 40 ist eine Vertiefung 42 zur Aufnahme und Zentrierung des Hakens 5 ausgebildet.

Ferner ist an dem Steg 16 des Trägers 17 ein Anschlag 43 ausgebildet, der ebenfalls eine Vertiefung 44 umfasst, die von schrägen Seitenwänden umgeben ist, um den Haken 5 bei der Montage zentrieren zu können.

Für die Montage wird, wie in den Figuren 12 A und 12B dargestellt, der Haken 5 relativ zu dem Schubkasten 1 bewegt, wobei das Aufnahmeelement 40 durch den Haken 5 verschwenkt werden kann, bis das Aufnahmeelement 40 an dem Anschlag 43 anliegt. Der Haken 5 überdeckt dabei mit dem Steg 7 das Aufnahmeelement 40 und gegebenenfalls auch den Anschlag 43. Auch durch ein solches verschwenkbares Aufnahmeelement 40 lässt sich ein Toleranzausgleich in Längsrichtung der Schiene 4 verwirklichen.

In Figur 13 ist ein weiteres Ausführungsbeispiel eines modifizierten Aufnahmeelementes 50 gezeigt, um einen Schubkasten 1 an dem Haken 5 zu fixieren. Das Aufnahmeelement 50 ist als Hülse ausgebildet, die an einem hülsenförmigen Halter 51 verschiebbar gelagert ist. Dieses Aufnahmeelement 50 kann alternativ auch an einem Rückwandeckverbinder oder direkt an einer Blechrückwand angeordnet sein.

Wie den Figuren 14A bis 14C entnehmbar ist, ist der hülsenförmige Halter 51 an einem Steg 52 gehalten, der an der Seitenzarge 3 des Schubkastens, der Rückwand oder einem Boden fixiert ist. Der Steg 52 bildet einen Boden an dem hülsenförmigen Halter 51 aus und dient auch zur Abstützung einer Feder 53, die zwischen dem Steg 52 und dem Aufnahmeelement 50 angeordnet ist. Das Aufnahmeelement 50 umfasst einen nach außen ragenden Vorsprung 54, der in Eingriff mit einem nach innen ragenden Vorsprung 55 an dem Halter 51 steht, so dass die Bewegung des Aufnahmeelementes 50 durch die Feder 53 begrenzt ist.

Zur Montage des Hakens 5 an dem Aufnahmeelement 50 wird der Haken 5 relativ zu dem Aufnahmeelement 50 bewegt, bis der parallel zur Längsrichtung der Schiene 4 ausgerichtete Steg 7 in das hülsenförmige Aufnahmeelement 50 eingreift, wie dies in Figur 15A gezeigt ist. Dann ist der Haken 5 sicher an dem Aufnahmeelement 50 gehalten und der Schubkasten 1 gegen ein Anheben gesichert. Ist der Schubkasten 1 länger ausgebildet, kann das Aufnahmeelement in den Halter 51 eingedrückt werden, wie dies in Figur 15B gezeigt wird. Dann wird durch Eindrücken des Aufnahmeelementes 50 in den hülsenförmigen Halter 51 die Feder 53 komprimiert, aber der Haken 5 bleibt mit dem Steg 7 sicher in dem Aufnahmeelement 50 gehalten.

In Figur 16 ist eine gegenüber Figur 13 modifizierte Ausführung gezeigt, bei der das Aufnahmeelement 50 an dem Halter 51 wie vorstehend beschrieben angeordnet ist, allerdings ist der Halter 51 nicht an der Seitenzarge, sondern an einem Boden 2 des Schubkastens 1 fixiert.

In den Figuren 17A und 17B ist ein weiteres Ausführungsbeispiel gezeigt, bei dem ein Aufnahmeelement 60 verschiebbar an einem Halter 61 angeordnet ist. Der Halter 61 ist über Schrauben 62 an einer Rückwand 9 des Schubkastens festgelegt. In dem Halter 61 ist eine Aufnahme für das Aufnahmeelement 60 angeordnet, in der eine Feder 63 vorgesehen ist, die das Aufnahmeelement 60 zur Rückseite hin zu dem Haken 5 vorspannt. An dem Aufnahmeelement 60 befinden sich nach außen hervorstehende Vorsprünge 64, die an nach innen ragenden Stegen 65 des Halters 61 anschlagen, so dass das Aufnahmeelement 60 nicht aus dem Halter 61 herausfallen kann. Dabei kann der Halter 61 in diesem Ausführungsbeispiel so dimensioniert sein, dass er weitere Funktionen, wie beispielsweise, mindestens eine Batterie für eine Beleuchtung des Schubkastens 1 oder Elemente einer Neigungsverstellung aufnehmen kann.

Für eine Montage wird der Haken 5 relativ zu dem Halter 61 bewegt und kann dann, wie in den Figuren 18A-18B gezeigt, das Aufnahmeelement 60 in den Halter 61 eindrücken. Der Steg 7 des Halters greift dann in eine kanalförmige Aufnahme an dem Aufnahmeelement 60 ein, wobei optional die Feder 63 in dem Halter 61 komprimiert wird, je nach Länge des Schubkastens 1.

Die obigen Ausführungsbeispiele können auch beliebig miteinander kombiniert werden. Beispielsweise kann ein Aufnahmeelement sowohl verschiebbar als auch verschwenkbar angeordnet werden, um die Strecke der bewegbaren Lagerung in Längsrichtung der Schiene zu vergrößern. Zudem können auch weitere Mittel zur Zentrierung oder Ausrichtung des Hakens 5 relativ zu dem Aufnahmeelement vorgesehen werden oder wie beschrieben, die Zentrierung nur einseitig ausgeführt werden.

### Bezugszeichenliste

- 1: Schubkasten
- 2: Boden
- 3: Seitenzarge
- 4: Schiene
- 5: Haken
- 6: Steg
- 7: Steg
- 9: Rückwand
- 10: Aufnahmeelement
- 11: Aufnahme
- 12: Seitenwand
- 13: Feder
- 14: Halter
- 15: Leiste
- 16: Steg
- 17: Träger
- 18: Abschnitt
- 20: Aufnahmeelement
- 21: Steg
- 22: Aufnahme
- 23: Feder
- 24: Achse
- 25: Schenkel
- 26: Schenkel
- 27: Lagerelement
- 30: Aufnahmeelement
- 31: Zapfen
- 32: Zapfen
- 33: Langloch
- 34: Anschlag
- 40: Aufnahmeelement
- 41: Halteabschnitt
- 42: Vertiefung
- 43: Anschlag
- 44: Vertiefung
- 50: Aufnahmeelement
- 51: Halter
- 52: Steg
- 53: Feder
- 54: Vorsprung
- 55: Vorsprung
- 60: Aufnahmeelement
- 61: Halter
- 62: Schraube
- 63: Feder
- 64: Vorsprung
- 65: Steg
- 100: Möbel
- 101: Möbelkorpus

## Patentansprüche

1. Vorrichtung zur Fixierung eines Schubkastens (1) an einer Schiene (4) einer Auszugsführung, umfassend einen Schubkasten (1), ein an einer Schiene (4) festgelegtes Befestigungsmittel (5) und ein an dem Schubkasten (1) gehaltenes Aufnahmeelement (10, 20, 30, 40, 50, 60), das zumindest teilweise durch das Befestigungsmittel (5) übergriffen ist, wobei das Aufnahmeelement (10, 20, 30, 40, 50, 60) bewegbar an dem Schubkasten (1) gehalten ist und zu dem Befestigungsmittel (5) hin vorgespannt ist, **dadurch gekennzeichnet, dass** das Aufnahmeelement (10, 20, 30, 40, 50, 60) in einer Montageposition beabstandet von einer Rückwand (9) oder einer Rückwandbefestigungsschnittstelle und einem Boden (2) des Schubkastens (1) angeordnet ist und über das Befestigungsmittel (5) zu dem Schubkasten (1) gegen die Kraft einer Feder (13, 23, 53, 63) oder des elastisch ausgebildeten Aufnahmeelementes (30, 40) bewegbar ist, wobei das Aufnahmeelement (10, 30, 50, 60) an einem Halter (14, 33, 51, 61) verschiebbar geführt ist und an dem Halter (14, 33, 51, 61) und dem Aufnahmeelement (10, 30, 50, 60) lineare Führungsmittel ausgebildet sind, die eine Verschiebung in Längsrichtung der Schiene führen, und/oder das Aufnahmeelement (20, 40) an einem Lagerelement (24, 41) verschwenkbar gehalten ist.

2. Vorrichtung nach Anspruch 1, **dadurch gekennzeichnet, dass** das Aufnahmeelement (10, 20, 50, 60) durch eine Feder (13, 23, 53, 63) zu dem Befestigungsmittel (5) hin vorgespannt ist.

3. Vorrichtung nach Anspruch 1 oder 2, **dadurch gekennzeichnet, dass** das Aufnahmeelement (10, 20) eine keilförmige Aufnahme zur Zentrierung des Befestigungsmittels (5) in mindestens einer Raumrichtung aufweist.

4. Vorrichtung nach einem der vorhergehenden Ansprüche, **dadurch gekennzeichnet, dass** an dem Aufnahmeelement (20, 40) eine zur Oberseite hin offene nutförmige Aufnahme ausgebildet ist.

5. Vorrichtung nach einem der vorhergehenden Ansprüche, **dadurch gekennzeichnet, dass** das Aufnahmeelement (50, 60) eine Hülse umfasst, in die das Befestigungsmittel (5) zumindest teilweise eingesteckt ist.

6. Vorrichtung nach einem der vorhergehenden Ansprüche, **dadurch gekennzeichnet, dass** der Halter (14, 51, 61) oder das Lagerelement (24, 31, 41) an einer Seitenzarge (3) des Schubkastens (1) festgelegt ist.

7. Vorrichtung nach einem der vorhergehenden Ansprüche, **dadurch gekennzeichnet, dass** das Aufnahmeelement (30, 40) aus einem elastisch federnden Material hergestellt ist.

8. Vorrichtung nach einem der vorhergehenden Ansprüche, **dadurch gekennzeichnet, dass** das Befestigungsmittel als Haken (5) integral mit der Schiene (4) der Auszugsführung ausgebildet ist und in Seitenansicht winkelförmig ist.

9. Möbel oder Haushaltsgerät mit einem an mindestens einer Auszugsführung angeordneten Schubkasten (1), der über eine Vorrichtung nach einem der vorhergehenden Ansprüche an einer Schiene (4) der Auszugsführung festgelegt ist.

## Claims

1. Device for fixing a drawer (1) to a rail (4) of a pull-out guide, comprising a drawer (1), a fastening means (5) fixed to a rail (4) and a receiving element (10, 20, 30, 40, 50, 60) held on the drawer (1), over which the fastening means (5) engages at least to some extent, wherein the receiving element (10, 20, 30, 40, 50, 60) is retained in a movable manner on the drawer (1) and is pretensioned towards the fastening means (5), **characterized in that** the receiving element (10, 20, 30, 40, 50, 60) is arranged in a mounting position spaced from a rear panel (9) or a rear panel mounting interface and a base (2) of the drawer (1) and is movable via the fastening means (5) to the drawer (1) against the force of a spring (13, 23, 53, 63) or of the elastically formed receiving element (30, 40), wherein the receiving element (10, 30, 50, 60) is displaceably guided on a holder (14, 33, 51, 61) and wherein linear guide means are formed on the holder (14, 33, 51, 61) and the receiving element (10, 20, 30, 40, 50, 60) which guide a displacement in the longitudinal direction of the rail, and/or the receiving element (20, 40) is held pivotably on a bearing element (24, 41).

2. Device according to claim 1, **characterized in that** the receiving element (10, 20, 50, 60) is pretensioned towards the fastening means (5) by a spring (13, 23, 53, 63).

3. Device according to claim 1 or 2, **characterized in that** the receiving element (10, 20) comprises a wedge-shaped receptacle for centering the fastening means (5) in at least one spatial direction.

4. Device according to one of the preceding claims, **characterized in that** a groove-shaped receptacle open towards the upper side is formed on the receiving element (20, 40).

5. Device according to one of the preceding claims, **characterized in that** the receiving element (50, 60) comprises a sleeve into which the fastening means (5) is at least partially inserted.

6. Device according to one of the preceding claims, **characterized in that** the holder (14, 51, 61) or the bearing element (24, 31, 41) is fixed to a side frame (3) of the drawer (1).

7. Device according to one of the preceding claims, **characterized in that** the receiving element (30, 40) is made of an elastically resilient material.

8. Device according to one of the preceding claims, **characterized in that** the fastening means is formed as a hook (5) integral with the rail (4) of the pull-out guide and is angular in side view.

9. Piece of furniture or household appliance having a drawer (1) arranged on at least one pull-out guide, which drawer (1) is fixed to a rail (4) of the pull-out guide via a device according to one of the preceding claims.

## Revendications

1. Dispositif de fixation d'un tiroir (1) sur un rail (4) d'un guidage de coulisse, comprenant un tiroir (1), un moyen de fixation (5) fixé sur un rail (4) et un élément de réception (10, 20, 30, 40, 50, 60) maintenu sur le tiroir (1), qui est au moins partiellement recouvert par le moyen de fixation (5), l'élément de réception (10, 20, 30, 40, 50, 60) étant maintenu de manière mobile sur le tiroir (1) et étant précontraint en direction du moyen de fixation (5), **caractérisé en ce que** l'élément de réception (10, 20, 30, 40, 50, 60) est monté sur le tiroir (1) de manière à pouvoir être déplacé est disposé dans une position de montage à distance d'une paroi arrière (9) ou d'une interface de fixation de paroi arrière et d'un fond (2) du tiroir (1) et peut être déplacé par le moyen de fixation (5) vers le tiroir (1) contre la force d'un ressort (13, 23, 53, 63) ou de l'élément de réception (30, 40) de conception élastique, l'élément de réception (10, 30, 50, 60) est guidé de manière déplaçable sur un support (14, 33, 51, 61) et des moyens de guidage linéaires sont formés sur le support (14, 33, 51, 61) et sur l'élément de réception (10, 30, 50, 60), qui guident un déplacement dans la direction longitudinale du rail, et/ou l'élément de réception (20, 40) est maintenu de manière pivotante sur un élément de palier (24, 41).

2. Dispositif selon la revendication 1, **caractérisé en ce que** l'élément de réception (10, 20, 50, 60) est précontraint par un ressort (13, 23, 53, 63) en direction du moyen de fixation (5).

3. Dispositif selon la revendication 1 ou 2, **caractérisé en ce que** l'élément de réception (10, 20) présente un logement en forme de coin pour le centrage du moyen de fixation (5) dans au moins une direction spatiale.

4. Dispositif selon l'une des revendications précédentes, **caractérisé en ce qu'**un logement en forme de rainure ouvert vers le côté supérieur est formé sur l'élément de réception (20, 40).

5. Dispositif selon l'une quelconque des revendications précédentes, **caractérisé en ce que** l'élément de réception (50, 60) comprend une douille dans laquelle est inséré au moins partiellement le moyen de fixation (5).

6. Dispositif selon l'une des revendications précédentes, **caractérisé en ce que** le support (14, 51, 61) ou l'élément de palier (24, 31, 41) est fixé sur un châssis latéral (3) du tiroir (1).

7. Dispositif selon l'une quelconque des revendications précédentes, **caractérisé en ce que** l'élément de réception (30, 40) est réalisé en un matériau élastiquement résilient.

8. Dispositif selon l'une des revendications précédentes, **caractérisé en ce que** le moyen de fixation est un crochet (5) solidaire du rail (4) du guide d'extraction et est angulaire en vue latérale.

9. Meuble ou appareil ménager comprenant un tiroir (1) disposé sur au moins une glissière et fixé à un rail (4) de la glissière par un dispositif selon l'une des revendications précédentes.
